# EUROPÄISCHE PATENTSCHRIFT

(11) **EP 0 235 798 B1**
(45) Veröffentlichungstag und Bekanntmachung des Hinweises auf die Patenterteilung: **10.07.1991**
(21) Anmeldenummer: 87102991.4
(22) Anmeldetag: 03.03.1987
(51) Int. Cl.: A47C 7/74

(54) **Elektrisch beheizter Sitz, insbesondere Autositz**
Electrically heated seat, particularly a motor car seat
Siège chauffé à l'électricité, notamment siège d'automobile

(30) Priorität: 07.03.1986 DE 3607465; 28.01.1987 DE 3702466
(43) Veröffentlichungstag der Anmeldung: 09.09.1987
(73) Patentinhaber: I.G. Bauerhin GmbH elektro-technische Fabrik, D-63584 Gründau (DE)
(72) Erfinder: Altmann, Dieter, D-6466 Gründau-Lieblos (DE); Haupt, Eberhard, D-6466 Gründau-Rothenbergen (DE)
(74) Vertreter: Munderich, Paul

(56) Entgegenhaltungen:
- WO-A-84/04221
- DE-A- 2 006 165
- US-A- 2 892 489
- US-A- 2 976 916

## Beschreibung

Die Erfindung betrifft einen elektrisch beheizten Sitz, insbesondere Autositz, dessen Sitzfläche und dessen Rückenlehne mit zwei mäanderförmig verlegten Heizleitern ausgebildet ist, die untereinander verbunden sind, und der besteht aus einem wannenförmig geformten Unterteil aus Stahlblech oder einem anderen formstabilen Werkstoff, einem durch dieses Teil aufgenommenen Polsterkern, der zumindest in der zum Bezug gerichteten Seite aus Schaumstoff besteht, dem an-schließend der Sitzbezug durch Aufspannen, Kleben, Flammkaschieren, direkte Aufschäumung oder dgl. verbunden wird.

Ein solcher Sitz ist durch den allgemeinen Stand der Technik in verschiedenen, geringfügig voneinander abweichenden Variationen, insbesondere als ordentlicher Sitz bekannt.

Im Hinblick auf die genannten Entgegenhaltungen, die WO84/04221 und die US-A-2976916 fehlt die besonders schnelle Aufheizung der Polsterfläche. Diese ist zumindest für den Kurzstreckenfahrbereich von großer Bedeutung.
So ist z.B. ein Arzt bei Abwicklung seiner Hausbesuche auf eine schnelle Aufheizung angewiesen, da ein dicker Schaumstoffkern, in Sinne der vorgenannten US-Schrift, die Heizung, bedingt durch die Dicke der Oberschicht, nur langsam und gedämpft, d.h. nicht voll wirksam werden läßt.

Die Aufgabe dieser Erfindung ist es, einen elektrisch beheizten Sitz nach der eingangs beschriebenen Art so auszubilden, daß die Sitzbeheizung in dem Polsterteil unmittelbar integriert ist und zusätzliche Montagearbeiten entfallen.

Die erfindungsgemäße Lösung dieser Aufgabe sieht vor,
daß der Polsterkern im wesentlichen ein Schaumstoffkern ist, der an seiner zum Sitzbezug gerichteten Fläche gegenüber der vorgesehenen Profilierung um eine gleichmäßige, geringe Schichtdicker dünner gehalten ist,
daß der Schaumastoffkern unverändert bleibt und die Dicke einer haftfest aufgelegten, zweiten, ergänzenden dünnen Schaumstoffschicht so gering ist, daß sich der Sitz als solcher nicht verändert, und
daß ein in kleinen Mäandern verlegter Heizleiter zwischen den beiden, gleiche Materialeigenschaften aufweisenden Schaumstoffteilen angeordnet ist.

Eine Weiterbildung sieht vor, daß der die Heizung bildende Heizleiter mit einer nicht von der Klebeschicht bindbaren Anti-Adhäsionsisolierung versehen ist.

Durch diese Ausbildung wird nicht nur eine Minderung durch die Verlegung des Heizleiters in kleinen Mäandern zwischen zwei, gleiche Materialeigenschaften aufweisenden Schaumstoffteilen sowie eine Minderung der Beanspruchung des Heizleiters auf Knickung, sondern darüberhinaus, durch die Ausrüstung des Heizleiters mittels einer Anti-Adhäsionsisolierung und die damit verbundene Verbindung von Kanälen in der Klebeschicht, eine praktisch freie Beweglichkeit erreicht.

Die adhäsive Isolierung des Heizleiters besteht aus PTFE.
Die dünne, ergänzende Schaumstoffschicht wird in einem Dickenbereich von 1,5 mm bis 3 mm gewählt.

Um Schubbeanspruchungen zwischen dem Sitzbezug und dem Polsterkern zu vermeiden, wird vorgeschlagen, daß die zum Sitzbezug gerichtete Fläche des verbundenen Polsterkernes mit einer die Gleitung zwischen diesem und dem Bezug fördernden textilen Oberseite beschichtet ist.

Die Erfindung wird damit den Forderungen der Aufgabenstellung in vollem Umfang gerecht.

Durch die beigefügten Zeichnungen wird der Erfindungsgegenstand in einer beispielsweisen Ausführung näher erläutert.
- Figur 1 zeigt: einen Autositz in perspektivischer Darstellung, aus der der um ein geringes Maß gegenüber der vorgesehenen Profilierung in seiner Dicke reduzierte Schaumstoffkern, sowie die unter Einschluß der Heizleiter ergänzende Schaumstoffschicht zu sehen ist.
- Figur 2 zeigt: einen Ausschnitt aus einem der beiden Sitzflächenseitenteile eines Schaumstoffpolsterkernes mit integrierter, gestrichelt eingezeichneter Heizleiterführung.

Der im wesentlichen den Polsterkern 1.3 bildende Schaumstoffkern 1 ist in seiner zum Sitzbezug 6 gerichteten, zu beheizenden Fläche 1.2 um ein einheitliches Maß zwischen 1,5 und 3 mm liegend dünner als die Profilierung 1.1 gehalten.

Die Fläche 1.2 wird unter Einschluß der in kleinen Mäandern 4.1 verlegten Heizleiter 4 und einer nicht mit dessen Isolierung bindbaren Klebeschicht mit einer ergänzenden Schaumstoffschicht 2 versehen, die den Schaumstoffkern 1 additiv auf die Profilierung 1.1 der vorgesehenen Gesamtdicke 3 ergänzt.

Die antiadhäsive Isolierung des Heizleiters 4 ist aus PTFE-Material (Teflon), so daß der Heizleiter 4 in den zwischen den Teilen 2 und 3 gebildeten, mäanderförmig verlaufenden Kanälen verschiebbar ist.
Um eine bessere Gleitung zwischen dem Polsterkern 1.3 und dem aufliegenden Bezug 6 zu erreichen, ist vorgesehen, daß die Oberseite des Polsterkernes 1.3 eine textile Beschichtung 1.4 aufweist. Durch diese Beschichtung wird die Übertragung von Schubkräften auf den Heizleiter 4 zusätzlich verringert.

## Patentansprüche

1. Elektrisch beheizter Sitz, insbesondere Autositz, dessen Sitzfläche und dessen Rückenlehne mit zwei mäanderförmig verlegten Heizleitern ausgebildet ist, die untereinander verbunden sind, und der aus einem wannenförmig geformten Unterteil aus Stahlblech oder einem anderen formstabilen Werkstoff, einem durch dieses Teil aufgenommenen Polsterkern, der zumindest in der zum Bezug gerichteten Seite aus Schaumstoff besteht, dem anschließend der Sitzbezug durch Aufspannen, Kleben, Flammkaschieren, direkte Aufschäumung oder dgl. verbunden wird, besteht, dadurch gekennzeichnet,
**daß** der Polsterkern (1.3) im wesentlichen ein Schaumstoffkern (1) ist, der an seiner zum Sitzbezug (6) gerichteten Fläche (1.2) gegenüber der vorgesehenen Profilierung (1.1) um eine gleichmäßige, geringe Schichtdicke dünner gehalten ist,
**daß** der Schaumstoffkern (1) unverändert bleibt und die Dicke einer haftfest aufgelegten, zweiten, ergänzenden dünnen Schaumstoffschicht (2) so gering ist, daß sich der Sitz als solcher nicht verändert, und
**daß** ein in kleinen Mäandern (4.1) verlegter Heizleiter (4) zwischen den beiden, gleiche Materialeigenschaften aufweisenden Schaumstoffteilen (1 und 2) angeordnet ist.

2. Elektrisch beheizter Sitz nach Anspruch 1, dadurch gekennzeichnet,
**daß** der die Heizung bildende Heizleiter (4) mit einer nicht von der Klebeschicht bindbaren Anti-Adhäsionsisolierung versehen ist.

3. Elektrisch beheizter Sitz nach Anspruch 1, dadurch gekennzeichnet,
**daß** die zum Sitzbezug (6) gerichtete Fläche (1.2) des verbundenen Polsterkernes (1.3) mit einer die Gleitung zwischen diesem und dem Bezug (6) fördernden textilen Oberseite (1.4) beschichtet ist.

4. Elektrisch beheizter Sitz nach Anspruch 1, dadurch gekennzeichnet,
**daß** die dünne, ergänzende Schaumstoffschicht (2) 1,5 bis 3 mm dick ist.

5. Elektrisch beheizter Sitz nach Anspruch 1 und 3, dadurch gekennzeichnet,
**daß** die antiadhäsive Isolierung des Heizleiters (4) aus PTFE besteht.

## Claims

1. An electrically heated seat, particularly a motor car seat the seating face and back of which are formed with two interconnected heat conductors of meander-type laying, with the seat consisting of a tub-shaped bottom part of steel plate or any other form-stable material, an upholster core taken up by such part, with the core at least in the side directed toward the cover being made of foam material to which the seat cover is subsequently bonded by clamping, cementing, flame-coating, direct foaming or the like,
characterized in
that the upholster core (1.3) substantially is a foam core (1) which on the face (1.2) directed toward the seat cover (6) vis-à-vis the provided profile (1.1) is made thinner by a uniform small layer thickness,
that the foam core (1) remains unchanged, and the thickness of a second supplementing thin foam layer (2) firmly applied is so low that the seat as such does not change, and
that a heat conductor (4) laid in small meanders (4.1) is provided between the two foam sections (1 and 2) exhibiting identical material properties.

2. An electrically heated seat according to claim 1, characterized in
that the heat conductor (4) is provided with an anti-adhesive insulation not bondable by the adhesive layer.

3. An electrically heated seat according to claim 1, characterized in
that the face (1.2) of the bonded upholstery core (1.3) directed toward the seat cover (6) is coated with a textile top (1.4) enhancing the slip between the core and the cover (6).

4. An electrically heated seat according to claim 1. characterized in
that the thin supplementing foam layer (2) has a thickness of between 1.5 and 3 mm.

5. An electrically heated seat according to claims 1 and 3, characterized in
that the anti-adhesive insulation of the heat conductor (4) is made of PTFE.

## Revendications

1. Siège chauffé électriquement, notamment siège d'automobile, dont l'assise et le dossier sont pourvus de deux conducteurs chauffants posés en méandres qui sont mutuellement reliés, et qui est constitué d'un cadre réalisé en forme de baquet, en tôle d'acier ou autre matériau de forme stable, d'une partie intérieure de rembourrage qui est reçue par ce cadre, qui est constituée de plastique mousse au moins du côté tourné vers le revêtement , et à laquelle le revêtement du siège est ensuite assemblé par serrage, collage, placage à la flamme, application directe par moussage ou similaire,
caractérisé en ce que la partie intérieure de rembourrage (1.3) est pour l'essentiel une partie intérieure en plastique mousse (1) qui, sur sa face (1.2) tournée vers le revêtement (6) du siège, est maintenue réduite, en vis-à-vis du profilage prévu (1.1), à une épaisseur de couche plus mince uniforme,
en ce que la partie intérieure en plastique mousse (1) reste inchangée, et l'épaisseur d'une mince seconde couche complémentaire de plastique mousse (2), appliquée par adhérence, est tellement faible que le siège en tant que tel n'en est pas modifié, et
en ce qu'un conducteur chauffant (4), posé en petits méandres (4.1), est disposé entre les deux parties en plastique mousse (1 et 2) qui présentent des caractéristiques de matériau identiques.

2. Siège électriquement chauffé selon la revendication 1, caractérisé en ce que le conducteur chauffant (4), qui constitue le moyen de chauffage, est muni d'une isolation anti-adhésion qui ne peut pas être liée par la couche de colle.

3. Siège électriquement chauffé selon la revendication 1, caractérisé en ce que la face (1.2) de la partie intérieure de rembourrage assemblé (1.3) qui est tournée vers le revêtement (6) du siège, est enduite d'un dessus textile (1.4) qui favorise le glissement entre cette partie intérieure et le revêtement (6).

4. Siège électriquement chauffé selon la revendication 1, caractérisé en ce que la mince couche complémentaire de plastique mousse (2) a une épaisseur de 1,5 à 3 mm.

5. Siège électriquement chauffé selon la revendication 1 ou 3, caractérisé en ce que l'isolation anti-adhésion du conducteur chauffant (4) est réalisée en PTFE.
